# EUROPÄISCHE PATENTSCHRIFT

(11) **EP 1 061 827 B1**
(45) Veröffentlichungstag und Bekanntmachung des Hinweises auf die Patenterteilung: **01.12.2004**
(21) Anmeldenummer: 99911665.0
(22) Anmeldetag: 13.02.1999
(51) Int. Cl.: A45D 1/04, A45D 19/16

(54) **GERÄT ZUM BEHANDELN VON HAAREN**
DEVICE FOR TREATING HAIR
APPAREIL S'UTILISANT DANS LE DOMAINE CAPILLAIRE

(30) Priorität: 12.03.1998 DE 19810598
(43) Veröffentlichungstag der Anmeldung: 27.12.2000
(73) Patentinhaber: Braun GmbH, 61476 Kronberg (DE)
(72) Erfinder: SCHMIDT, Heike, D-61476 Kronberg (DE)
(86) Internationale Anmeldenummer: PCT/EP1999/000966
(87) Internationale Veröffentlichungsnummer: WO 1999/045813

(56) Entgegenhaltungen:
- WO-A-86/04220
- BE-A- 550 696
- FR-A- 718 954
- FR-E- 89 635
- US-A- 3 610 259
- US-A- 4 209 685
- US-A- 5 584 307
- PATENT ABSTRACTS OF JAPAN vol. 095, no. 011, 26. Dezember 1995 (1995-12-26) & JP 07 194428 A (MATSUSHITA ELECTRIC WORKS LTD), 1. August 1995 (1995-08-01)

## Beschreibung

Die Erfindung betrifft ein Gerät zum Behandeln von Haaren mit zwei länglichen, zueinander beweglichen Armen, zwischen die die Haare in einem geöffneten Zustand einlegbar und in einem geschlossenen Zustand durchziehbar sind, sowie mit einer Vorrichtung zum Erzeugen von Dampf, der zwischen die beiden Arme einbringbar ist und eine Einrichtung hierfür.

Ein derartiges Gerät wird häufig auch als Dampfcrimper bezeichnet und kann im Handel käuflich erworben werden. Bekannte Dampfcrimper weisen zwei längliche, beispielsweise etwa zylindrische Arme auf, die schwenkbar miteinander verbunden sind. In den beiden Arme ist eine Heizung oder dergleichen untergebracht, mit der beispielsweise Wasserdampf erzeugt wird. Im geöffneten Zustand werden die Haare eines Benutzers zwischen die beiden Arme eingelegt. Nachdem die Arme in den geschlossenen Zustand gebracht worden sind, wird der Dampf zwischen die beiden Arme und damit zu den dort befindlichen Haaren ausgesetzt. Die Haare werden im geschlossenen Zustand zwischen den beiden Armen hindurchgezogen, so daß die gesamte Länge der Haare dem Dampf ausgesetzt ist. Mit Hilfe derartiger Dampfcrimper wird das Haar im wesentlichen geglättet.

Aus der JP 07-194428 ist ein Gerät zum Behandeln von Haaren bekannt, mit zwei länglichen, zueinander beweglichen Armen, zwischen die die Haare in einem geöffneten Zustand einlegbar und in einem geschlossenen Zustand durchziehbar sind, sowie mit einer Vorrichtung zum Erzeugen von Dampf der zwischen die beiden Arme einbringbar ist, wobei eine Einrichtung vorgesehen ist, mit der ein Haarbehandlungsmittel zwischen die beiden Arme einbringbar ist. Gemäß diesem Stand der Technik ist ein flüssiges Haarbehandlungsmittel vorgesehen, wobei die Vorrichtung zum Erzeugen von Dampf und die Einrichtung zur Applikation von Haarbehandlungsmitteln örtlich nebeneinader angeordnet sind, so daß die Dampfbeaufschlagung und die Applikation mit Haarbehandlungsmitteln für das Haar erfolgen, sobald das Haar die entsprechenden Bereiche dieses Gerätes erreicht.

Aufgabe der Erfindung ist es, ein Gerät zum Behandeln von Haaren zu schaffen, mit dem eine über das Glätten der Haare hinausgehende Haarbehandlung möglich ist. Ferner soll eine Einrichtung für ein solches Gerät bereitgestellt werden.

Diese Aufgabe wird bei einem Gerät mit den Merkmalen des Anspruchs 1 und mit einer Einrichtung mit den Merkmalen des Anspruchs 14 gelöst.

Die Erfindung eröffnet die Möglichkeit, die Haare mit einem Haarbehandlungsmittel auf besonders einfache Weise zu bearbeiten. Im Vergleich zu den bekannten Dampfcrimpem, mit denen im wesentlichen nur eine Glättung der Haare durch eine Dampfbehandlung erreicht werden kann, ist es mit dem erfindungsgemäßen Gerät in vorteilhafter Weise möglich, die Haare zusätzlich mit einem Haarbehandlungsmittel zu versehen und zu bearbeiten. Die Erfindung stellt ein Gerät zur Verfügung, mit dem den behandelten Haaren ein größerer Glanz und/oder eine größere Geschmeidigkeit und/oder eine bessere Kämmbarkeit und / oder ein besonderer Haarschutz durch die im Haarbehandlungsmittel enthaltenen Wirkstoffe verliehen werden kann. Insoweit stellt die Erfindung keinen einfachen Dampfcrimper, sondern einen neuartigen "Applikationscrimper" dar, mit dem dem Benutzer bisher nicht vorhandene Anwendungsmöglichkeiten für die Ausgestaltung der eigenen Frisur an die Hand gegeben werden.

Vorzugsweise wird das Haarbehandlungsmittel von dem erzeugten Dampf beaufschlagt und damit zur Wirkung gebracht. Dies hat den Vorteil, daß keine aufwendigen zusätzlichen Bauteile oder dergleichen erforderlich sind, um das erfindungsgemäße Gerät zu realisieren. Stattdessen wird der bereits vorhandene Dampf dazu verwendet, das Haarbehandlungsmittel zuzuführen (z.B. zu aktivieren bzw. zu verflüssigen) und damit die Bearbeitung der Haare mit dem Haarbehandlungsmittel zu ermöglichen.

Bei einer vorteilhaften Ausgestaltung der Erfindung ist die Einrichtung derart angeordnet, daß das Haarbehandlungsmittel dem erzeugten Dampf ausgesetzt ist. Dadurch wird auf einfache Weise erreicht, daß das Haarbehandlungsmittel von dem erzeugten Dampf erreicht wird und damit zur Wirkung kommt. Der Dampf führt das Haarbehandlungsmittel somit automatisch und ohne zusätzliche sonstigen Maßnahmen den zu bearbeitenden Haaren zu. Dies gewährleistet gleichzeitig eine einfache und komfortable Handhabung des erfindungsgemäßen Geräts.

Besonders vorteilhaft ist es, wenn das Haarbehandlungsmittel durch den erzeugten Dampf aktivierbar, insbesondere verflüssigbar und in Kombination mit dem Dampf auf die Haare aufbringbar ist. Auf diese Weise werden jegliche zusätzlichen Bauteile vermieden und damit der konstruktive Aufbau des erfindungsgemäßen Gerät wesentlich vereinfacht.

Bei einer vorteilhaften Weiterbildung der Erfindung ist die Einrichtung in einem der beiden Arme insbesondere auf der den Haaren (und dem anderen Arm) zugewandten Seite des Arms untergebracht. Es werden von der Erfindung also die bereits vorhandenen Bauteile ausgenützt, um die Einrichtung mit dem Haarbehandlungsmittel unterzubringen. Zusätzliche Bauteile und damit zusätzliche Kosten entstehen nicht. Ebenfalls wird auf diese Weise ein einfacher und damit für den Benutzer handlicher Aufbau des erfindungsgemäßen Geräts erreicht.

Bei einer weiteren vorteilhaften Weiterbildung der Erfindung ist die Einrichtung zur Speicherung des Haarbehandlungsmittels vorgesehen. Damit wird erreicht, daß das Haarbehandlungsmittel nicht von dem Benutzer auf irgend eine Art und Weise dem erfindungsgemäßen Gerät zugeführt werden muß, sondern daß das Haarbehandlungsmittel in dem Gerät bereits enthalten ist. Der Benutzer kann also das Gerät ohne zusätzliche Maßnahmen in Betrieb nehmen, um die Haare mit dem Haarbehandlungsmittel zu bearbeiten.

Vorzugsweise liegt das Haarbehandlungsmittel in getrockneter Form in dem erfindungsgemäßen Gerät vor. Dies hat den Vorteil, daß das Haarbehandlungsmittel länger haltbar ist. Es ist das Auswechseln des Haarbehandlungsmittels auf einfache weise und ohne die Hände zu verschmutzen möglich. Des weiteren kann das Haarbehandlungsmittel in einem getrockneten Zustand wesentlich einfacher in dem erfindungsgemäßen Gerät untergebracht, gespeichert und aktiviert werden, was einen einfacheren konstruktiven Aufbau des Geräts ermöglicht.

Bei einer vorteilhaften Ausgestaltung der Erfindung weist die Einrichtung ein gewebeartiges Kissen oder dergleichen auf, in dem das Haarbehandlungsmittel enthalten ist. Ein derartiges Kissen ist besonders gut dazu geeignet, das Haarbehandlungsmittel über längere Zeit zu speichern. Ebenfalls stellt ein derartiges Kissen eine besonders einfache konstruktive Realisierung zur Aufnahme und Speicherung des Haarbehandlungsmittels dar, die insbesondere mit Kostenvorteilen verbunden ist. Wird das gewebeartige Kissen bei der Verwendung des erfindungsgemäßen Geräts von dem Dampf beaufschlagt, so dringt der Dampf durch das Gewebe des Kissens hindurch und verflüssigt das in dem Kissen enthaltene Haarbehandlungsmittel. Gleichzeitig mit dem Dampf gelangt das gelöste Haarbehandlungsmittel zu den zu bearbeitenden Haaren des Benutzers. Auch insoweit wird durch die Verwendung des gewebeartigen Kissens eine besonders einfache und komfortable Bedienung des erfindungsgemäßen Geräts durch den Benutzer ermöglicht.

Besonders vorteilhaft ist es, wenn die Einrichtung ein Filzmaterial aufweist, insbesondere eine oder mehrere miteinander verbundene Filzlagen. Die Verwendung von Filzmaterial zur Aufnahme und Speicherung des Haarbehandlungsmittels gewährleistet eine besonders gleichmäßige und gleichbleibende Abgabe des Haarbehandlungsmittels aus dem Filzmaterial. Ebenfalls hat sich gezeigt, daß das Filzmaterial eine besonders gute Verträglichkeit mit Haaren aufweist und eine für den Benutzer besonders angenehme Bearbeitung und Behandlung der Haare ermöglicht.

Bei einer vorteilhaften Weiterbildung der Erfindung ist die Einrichtung bzw. das Filzmaterial auswechselbar angeordnet. Der Benutzer kann also schnell und ohne besonderen Aufwand die Haare auch mit verschiedenen Haarbehandlungsmitteln durch einfaches Auswechseln der Einrichtung bearbeiten. Die Flexibilität und die möglichen Anwendungsund Einsatzgebiete des erfindungsgemäßen Gerät werden dadurch wesentlich erhöht.

Bei einer vorteilhaften Ausgestaltung der Erfindung weist das Haarbehandlungsmittel ein Proteinderivat, insbesondere ein Proteinhydrolysat, und/oder ein Polyvinylpyrrolydon und/oder Panthenol (und/oder Glucose) auf. Mit Hilfe dieser Substanzen wird ein besonders großer Glanz und/oder eine besonders große Geschmeidigkeit und/oder eine besonders gute Kämmbarkeit und/oder ein besonderer Haarschutz der Haare des Benutzer erreicht. Des weiteren sind diese Substanzen besonders gut dazu geeignet, in einem getrockneten Zustand gespeichert, durch die Beaufschlagung mit dem Dampf verflüssigt und in Kombination mit dem Dampf den Haaren zugeführt zu werden.

Bei einer vorteilhaften Ausgestaltung der Erfindung weist die Vorrichtung eine Heizung und eine Kammer zur Aufnahme einer Flüssigkeit, insbesondere zur Speicherung von Wasser auf. Damit kann auf einfache und kostengünstige Art und Weise die Dampferzeugung realisiert werden.

Besonders vorteilhaft ist es, wenn die Vorrichtung in dem anderen Arm untergebracht ist. Damit sind die für das erfindungsgemäße Gerät erforderlichen Bauteile Heizung und Wasserkammer zur Damperzeugung einerseits und der Filz mit dem gespeicherten Haarbehandlungsmittel in den beiden Armen einander gegenüberliegend untergebracht. Dies vereinfacht den gesamten konstruktiven Aufbau des Geräts und erleichtert auch die Handhabung des Geräts für den Benutzer.

Besonders vorteilhaft ist es, wenn mindestens einer der beiden Arme mit in Richtung des anderen Arms abstehenden Borsten versehen ist. Auf diese Weise wird eine Führung und Parallelisierung der Haare insbesondere während des Durchziehens zwischen den beiden Armen erreicht.

Besonders vorteilhaft ist es, wenn mindestens eine Mantelfläche eines der beiden Arme erwärmbar ist. Mit Hilfe dieser Mantelfläche ist es dem Benutzer möglich, die von dem Haarbehandlungsmittel und dem Dampf angefeuchteten Haare sofort wieder zu trocknen und gegebenenfalls auch zu formen.

Besonders vorteilhaft ist es, wenn mindestens eine Mantelfläche eines der beiden Arme mit Rippen versehen ist. Durch derartige Rippen wird erreicht, daß die Haare bei einem Entlanggleiten an der zugehörigen Außenfläche geführt und insbesondere parallelisiert zu werden. Ebenfalls stellen diese Rippen einen Schutz gegen ein Berühren der erwärmten Mantelflächen dar, so daß eine aus diesen erwärmten Mantelflächen resultierende Verletzungsgefahr für den Benutzer sicher vermieden wird.

Weitere Merkmale, Anwendungsmöglichkeiten und Vorteile der Erfindung ergeben sich aus der nachfolgenden Beschreibung von Ausführungsbeispielen der Erfindung, die in der Zeichnung dargestellt sind. Dabei bilden alle beschriebenen oder dargestellten Merkmale für sich oder in beliebiger Kombination den Gegenstand der Erfindung, unabhängig von ihrer Zusammenfassung in den Patentansprüchen oder deren Rückbeziehung sowie unabhängig von ihrer Formulierung bzw. Darstellung in der Beschreibung bzw. in der Zeichnung.

Die einzige Figur der Zeichnung zeigt eine schematische Ansicht eines ersten Ausführungsbeispiels eines erfindungsgemäßen Geräts zum Behandeln von Haaren.

In der Figur ist ein Gerät 1 dargestellt, das zwei längliche Arme 2, 3 aufweist, die zumindest in dem Bereich der zur Haarbehandlung vorgesehen ist, jeweils etwa die Form einer Hälfte eines längs- und / oder quergeschnittenen Zylinders oder eines Teils davon besitzen. Jeder der Arme 2, 3 weist somit jeweils eine etwa ebene Schnittfläche 4, 5 und eine im Querschnitt gewölbte Mantelfläche 6, 7 auf. Somit sind die Haare leicht über die gewölbte Mantelfläche 6,7 ziehbar. Der Durchmesser des Zylinders verändert sich vorzugsweise über die Länge desselben, wobei die Arme 2, 3 in Längsrichtung etwa in der Mitte den größten Durchmesser aufweisen. Die beiden Arme 2, 3 sind derart zueinander angeordnet, daß die Schnittflächen 4, 5 des längsgeschnittenen Zylinders einander gegenüberstehen und die Mantelflächen 6, 7 nach außen gerichtet sind.

An einem ihrer Enden sind die beiden Arme 2, 3 mittels eines Lagers 8 schwenkbar miteinander verbunden. Die beiden Arme 2, 3 sind damit zueinander beweglich. In einer geöffneten Stellung schließen die beiden Arme 2, 3 einen Winkel ein. In dieser geöffneten Stellung können die Haare eines Benutzers zwischen die beiden Arme 2, 3 eingelegt werden. In einer geschlossenen Stellung liegen die beiden Schnittflächen 4, 5 der beiden Arme 2, 3 etwa aneinander an. In dieser geschlossenen Stellung kann die im Kissen 11 gespeicherte Haarbehandlungssubstanz aktiviert und es können die zwischen die Arme 2, 3 eingelegten Haare des Benutzers zwischen diesen Armen 2, 3 hindurchgezogen werden.

In dem Arm 2 ist eine Kammer 9 zur Aufnahme von Wasser untergebracht. Vorzugsweise ist die Kammer 9 benachbart zum Lager 8 angeordnet, so daß ein kurzer Krafthebel vom Benutzer zum öffnen und schließen zu überwinden ist. Des weiteren ist in dem Arm 2 eine Heizung 10 vorgesehen, mit der das Wasser erhitzt und verdampft werden kann. Der erzeugte Dampf wird über die Schnittfläche 4 des Arms 2 in Richtung der Schnittfläche 5 des Arms 3 abgeblasen bzw abgegeben. Die Heizung 10 erwärmt die Mantelfläche 6 des Arms 2 auf eine Temperatur in einem Bereich zwischen etwa 100 Grad und etwa 120 Grad.

In dem anderen Arm 3 wird die Schnittfläche 5 im wesentlichen von einem gewebeartigen Kissen 11 gebildet. Das Kissen besteht aus zwei Filzlagen, die miteinander mittels Ultraschall verschweißt sind. Zwischen den beiden Filzlagen können weitere Filzlagen vorgesehen sein. Der Schichtaufbau ist insbesondere derart ausgebildet, daß eine über die Anwendung gleichmäßige Abgabe des Haarbehandlungsmittels erzielt wird. Die Struktur der einzelnen Lagen ( evtl auch mit anderen als Filzmaterialien) ist für ein derartiges Anlösungsverhalten durch Dampf ausgebildet. Das gewebeartige Kissen 11 dient zur Aufnahme eines Haarbehandlungsmittels.

Von einer oder von beiden Schnittflächen 4, 5 der Arme 2, 3 stehen Borsten 13 in Richtung der jeweils anderen Schnittfläche 4, 5 ab. Die Mantelflächen 6, 7 der beiden Arme 2, 3 sind mit Rippen 14 insbesondere aus Kunststoff versehen, die etwa quer zur Längsrichtung der Arme 2, 3 ausgerichtet sind, so daß einerseits dadurch die darüber gezogenen Haare parallelisiert und andererseits ein Berührschutz gegeben ist. Die Mantelfläche 6,7 besteht aus einem wärmeleitfähigem Material, beispielsweise aus Aluminium, und die Mantelfläche 7 wird insbesondere durch den auf den Arm 3 einwirkenden Dampf auf eine Temperatur in einem Bereich zwischen etwa 80 Grad und etwa 100 Grad erwärmt. Vorzugsweise ist der Arm 3 mit einem besonders dünnen Querschnitt, insbesondere kleiner 1 cm oder kleiner 6 mm (ohne das Kissen) versehen, so daß eine wirksame Wärmeleitung zur Mantelfläche 7 erfolgt. Die Mantelfläche 6 wird bereits durch die Heizung 10 erwärmt.

Das Gerät 1 ist mit einer Verriegelung 15 vesehen, mit der die beiden Arme 2, 3 in der geschlossenen Stellung verriegelt werden können. Des weiteren ist das Gerät 1 mit einem Schalter 16 versehen, mit dem insbesondere die Heizung 10 ein- und ausgeschaltet werden kann.

Der Benutzer schaltet das Gerät 1 ein, so daß das Wasser in der Kammer 9 durch die Heizung 10 erhitzt wird. Nach weniger Sekunden verdampft das Wasser und tritt an der Schnittfläche 4 des Arms 2 aus. Spätestens dann, wenn nicht von Anfang an, werden beide Arme 2, 3 zunächst einige Sekunden, vorzugsweise etwa 20- 30 Sekunden zusammengehalten, um den Crimper in seiner Funktion zur Applizierung von Haarbehandlungsmitteln zu nutzen, so daß Dampf erzeugt und zumindest etwas des getrockneten Haarbehandlungsmittels im gegenüberliegenden Arm durch den Dampf verflüssigt wird. Beispielsweise werden die Arme erst nach einem vorgegebenen Zeitintervall aus einer Verriegelungsstellung freigegeben oder es wird optisch durch z.B. eine LED oder akustisch angezeigt, daß eine zur Anlösung des Haarbehandlungsmittels ausreichende Zeit verstrichen ist und der Benutzer dann beide Arme 2,3 auseinandernehmen kann. Zur Behandlung der Haare legt der Benutzer die Haare einer Strähne insbesondere im Bereich des Haaransatzes oder im Endbereich der Haarspitzen um diese besonders wiederherzustellen bzw. zu schützen zwischen die beiden Arme 2, 3 des Geräts 1 ein und bringt die Arme 2, 3 dann erneut in die geschlossene Stellung. Das Haarbehandlungsmittel gelangt daraufhin mit dem Dampf zu den zwischen den Armen 2, 3 eingelegten Haaren des Benutzers, wobei vom Arm 2 weiter Dampf appliziert und vom Arm 3 Haarbehandlungsmittel mechanisch vom Kissen 11 abgerieben und durch das durchziehen auf das Haar appliziert wird. Natürlich kann das Haarbehandlungsmittel auch dadurch auf die Haare aufgebracht werden, so daß der Benutzer die Haare mit dem Haarbehandlungsmittel bearbeiten kann, indem beispw. die Haarspitzen ohne Durchziehbewegung mit Haarbehandlungsmittel vom Kissen 11 getränkt werden. Im anderen Fall zieht der Benutzer die Haare über ihre gesamte Länge zwischen den beiden Armen 2, 3 hindurch. Der Dampf mit dem darin enthaltenen Haarbehandlungsmittel beaufschlagt damit die gesamte Länge der Haare des Benutzers. Der Benutzer kann danach oder gleichzeitig die durch den Dampf angefeuchteten Haare über eine oder beide Mantelflächen 6, 7 des Geräts 1 hinwegziehen oder dieselben auch umwickeln. Damit werden die Haare getrocknet und gegebenenfalls zusätzlich zu einer Innen- oder Außenrolle geformt. Nachdem die Haare vollständig aus dem Gerät 1 herausgezogen sind, öffnet der Benutzer die beiden Arme 2, 3 wieder und der Vorgang ist beendet.

Es ist somit eine gezielte Behandlung von nur bestimmten Haarbereichen, z.B. Haaransatz, Deckhaar, ganze Haarlänge oder nur Haarspitzen möglich. Dadurch können z.B. die nur geschädigten Bereiche des Haares z.B. Deckhaar oder Haarspitzen alleinig behandelt werden, so daß die Haarschützende Substanz nur dort aufgebracht wird, wo sie auch benötigt wird. Es ist eine insgesamt sparsame Dosierung des Haarpflegemittels möglich. Die Kombination von Dampf und Haarpflegemittel erlaubt auf trockene Haare ohne vorhergehenden sonst üblichen Waschprozeß der Haare auf das Haar zu applizieren.

Der obige Vorgang kann beliebig wiederholt werden. Der Benutzer kann dabei das Kissen 11 auswechseln und damit ein anderes oder neues Haarbehandlungsmittel verfügbar machen. Vorzugsweise ist im Kissen 11 zumindest für eine Anwendung ausreichend Haarbehandlungsmittel gespeichert. Ohne das der Benutzer die manchmal für die Haut der Hände wenig geeigneten Haarbehandlungsmittel (in gelöstem Zustand) berühren muß, ist sowohl eine einfache Applizierung als auch Auswechslung bzw Erneuerung des Kissens möglich. Das Haarbehandlungsmittel wird durch die Einwirkdauer, die Durchziehgeschwindigkeit, die Sättigung der Haare und / oder die erzeugte Dampfmenge dosiert.

Das Haarbehandlungsmittel kann ein Proteinderivat, beispielsweise ein Proteinhydrolysat und/oder ein Polyvinylpyrrolydon und/oder Panthenol und/oder Glucose und/oder jegliche Mischungen, insbesonder eine Mischung aus den zuerst genannten drei Substanzen davon, enthalten. Das Haarbehandlungsmittel ist in das Kissen 11 eingetrocknet. Zu diesem Zweck wird eine Lösung des Haarbehandlungsmittels in Ethanol und Wasser (pH 3,5 - 5) auf das Kissen 11 aufgebracht. Dann wird das Kissen 11 bei einer Temperatur von etwa 60 Grad getrocknet. Das Haarbehandlungsmittel ist dann in einer getrockneten Form in dem Kissen 11 gespeichert. Das Gerät 1 ist also derart ausgebildet, daß ein in trockener Form vorliegendes/gespeichertes Haarbehandlungsmittel durch den erzeugten Dampf aktiviert bzw. gelöst und in Kombination mit dem Dampf auf das Haar aufgebracht wird. Es hat sich gezeigt, daß auf diese Weise eine sehr effektive Applizierung von Haarbehandlungsmitteln, insbesondere Haarschutzmitteln möglich ist.

Obwohl in der vorgestellten Ausbildungsform als Crimper Handhabungsvorteile gesehen werden, kann abweichend von der beschriebenen Ausbildung das Gerät 1 auch ähnlich einer Brennschere ausgestaltet sein, bei der ein federbelasteter Arm von einem beheizten Stab wegdrückbar ist. Ebenfalls ist es möglich, auf die Borsten 13 auf den Schnittflächen 4,5 ganz oder teilweise zu verzichten. Entsprechendes gilt für die Rippen 14. Anstelle der vorgeschlagenen Einrichtung zur Dampferzeugung kann auch eine solche verwendet werden, nit der ionisierter Dampf entsteht. In dem Kissen 11 können membranartige Materialien enthalten sein, mit denen eine verzögerte Abgabe des darin enthaltenen Haarbehandlungsmittels möglich ist. Die Verzögerung kann dabei insbesondere von der Dampfmenge oder der Temperatur abhängig sein, auf die das Kissen 11 durch den Dampf aufgeheizt wird. Zusätzlich ist es möglich, daß auch die Schnittfläche 4 des Arms 2 mit einem Kissen, insbesondere mit einer Filzlage versehen ist, durch die der erzeugte Dampf hindurchtritt, wobei an den Mantelflächen 6,7 u.U. Öffnungen für den Dampfaustritt ausgebildet sind.. Durch eine entsprechende Ausgestaltung des Arms 3 ist es möglich, das Gerät 1 auch ohne das Kissen 11 und damit als Dampfcrimper zu betreiben.

Alternativ oder additiv zu dem genannten Haarbehandlungsmittel können auch andere Haarpflegemittel und/oder Haarregenerierende Mittel und/oder Haarstylingmittel oder dergleichen vorgesehen sein.

## Patentansprüche

1. Gerät (1) zum Behandeln von Haaren mit zwei länglichen, zueinander beweglichen Armen (2, 3), zwischen die die Haare in einem geöffneten Zustand einlegbar und in einem geschlossenen Zustand durchziehbar sind, sowie mit einer Vorrichtung zum Erzeugen von Dampf, der zwischen die beiden Arme (2, 3) einbringbar ist, wobei eine Einrichtung vorgesehen ist, mit der ein Haarbehandlungsmittel zwischen die beiden Arme (2, 3) einbringbar ist, wobei die Einrichtung derart angeordnet ist, daß das Haarbehandlungsmittel in der Einrichtung durch den erzeugten Dampf beaufschlagbar und aktivierbar ist und damit das Haarbehandlungsmittel beim Durchziehen oder Behandeln von Haar zwischen beiden Armen (2,3) einbringbar ist und wobei das Haarbehandlungsmittel in trockener oder getrockneter Form in der Einrichtung enthalten ist.

2. Gerät (1) nach einem der vorstehenden Ansprüche, **dadurch gekennzeichnet, daß** das Haarbehandlungsmittel durch den erzeugten Dampf verflüssigbar ist.

3. Gerät (1) nach einem der vorstehenden Ansprüche, **dadurch gekennzeichnet, daß** die Einrichtung in einem der beiden Arme (3) insbesondere auf der den Haaren zugewandten Seite des Arms (3), untergebracht ist.

4. Gerät (1) nach einem der vorstehenden Ansprüche, **dadurch gekennzeichnet, daß** die Einrichtung zur Speicherung des Haarbehandlungsmittels vorgesehen ist.

5. Gerät (1) nach einem der vorstehenden Ansprüche, **dadurch gekennzeichnet, daß** die Einrichtung ein gewebeartiges Kissen (11) aufweist, in dem das Haarbehandlungsmittel enthalten ist.

6. Gerät (1) nach einem der vorstehenden Ansprüche, **dadurch gekennzeichnet, daß** die Einrichtung ein Filzmaterial aufweist, insbesondere eine oder mehrere miteinander verbundene Filzlagen.

7. Gerät (1) nach einem der vorstehenden Ansprüche, **dadurch gekennzeichnet, daß** die Einrichtung, eine auswechselbare Einrichtung, zur Aufnahme des Haarbehandlungsmittels aufweist.

8. Gerät (1) nach einem der vorstehenden Ansprüche, **dadurch gekennzeichnet, daß** das Haarbehandlungsmittel ein Proteinderivat, insbesondere ein Proteinhydrolysat, und/oder ein Polyvinylpyrolydon und/oder Panthenol aufweist.

9. Gerät (1) nach einem der vorstehenden Ansprüche, **dadurch gekennzeichnet, daß** die Vorrichtung eine Heizung (10) und eine Kammer (9) zur Aufnahme einer Flüssigkeit, insbesondere zur Speicherung von Wasser aufweist.

10. Gerät (1) nach einem der vorstehenden Ansprüche, **dadurch gekennzeichnet, daß** die Einrichtung in dem gemäß Anspruch 3 einen Arm (3) und die Vorrichtung in dem dazu anderen Arm (2) untergebracht ist.

11. Gerät (1) nach einem der vorstehenden Ansprüche, **dadurch gekennzeichnet, daß** mindestens einer der beiden Arme (2, 3) mit in Richtung des anderen Arms (2, 3) abstehenden Borsten (13) versehen ist.

12. Gerät (1) nach einem der vorstehenden Ansprüche, **dadurch gekennzeichnet, daß** mindestens eine Mantelfläche (6, 7) über die die Haare ziehbar sind, eines der beiden Arme (2, 3) erwärmbar ist.

13. Gerät (1) nach einem der vorstehenden Ansprüche, **dadurch gekennzeichnet, daß** mindestens eine Mantelfläche (6, 7) über die die Haare ziehbar sind, eines der beiden Arme (2, 3) mit Rippen (14) versehen ist.

14. Einrichtung zur Abgabe von Haarbehandlungsmittel für ein Gerät (1) zum Behandeln von Haaren mit zwei länglichen, zueinander beweglichen Armen (2, 3), zwischen die die Haare in einem geöffneten Zustand einlegbar und in einem geschlossenen Zustand mit Dampf durchziehbar sind, wobei das Haarbehandlungsmittel durch den erzeugten Dampf aktivierbar, insbesondere verflüssigbar ist, und wobei das Haarbehandlungsmittel in trockener oder getrockneter Form in der Einrichtung enthalten ist.

15. Einrichtung nach Anspruch 14, **gekennzeichnet durch** die Merkmale der kennzeichnenden Teile von zumindest einem der Ansprüche 4 bis 8.

## Claims

1. Appliance (1) for treating hair, having two elongate arms (2, 3) which can be moved in relation to one another and between which, in an open state, the hair can be positioned and, in a closed state, the hair can be drawn through, and having an arrangement for generating steam, which can be introduced between the two arms (2, 3), it being the case that a device by means of a which a hair-treatment composition can be introduced between the two arms (2, 3) is provided, that the device is arranged such that it is possible for the generated steam to act on, and activate, the hair-treatment composition in the device, and the hair-treatment composition can thus be introduced as the hair is drawn through or treated between the two arms (2, 3), and that the hair-treatment composition is contained in dry or dried form in the device.

2. Appliance (1) according to Claim 1, **characterized in that** the hair-treatment composition can be liquefied by the generated steam.

3. Appliance (1) according to one of the preceding claims, **characterized in that** the device is accommodated in one of the two arms (3), in particular on that side of the arm (3) which is directed towards the hair.

4. Appliance (1) according to one of the preceding claims, **characterized in that** the device is provided for storing the hair-treatment composition.

5. Appliance (1) according to one of the preceding claims, **characterized in that** the device has a woven-fabric-like pad (11) in which the hair-treatment composition is contained.

6. Appliance (1) according to one of the preceding claims, **characterized in that** the device has a felt material, in particular one or more felt layers which are connected to one another.

7. Appliance (1) according to one of the preceding claims, **characterized in that** the device has an exchangeable device for accommodating the hair-treatment composition.

8. Appliance (1) according to one of the preceding claims, **characterized in that** the hair-treatment composition has a protein derivative, in particular a protein hydrolyzate, and/or polyvinyl pyrrolidone and/or panthenol.

9. Appliance (1) according to one of the preceding claims, **characterized in that** the arrangement has a heater (10) and a chamber (9) for accommodating a liquid, in particular for storing water.

10. Appliance (1) according to one of the preceding claims, **characterized in that** the device is accommodated in the, according to Claim 3, one arm (3) and the arrangement is accommodated in the respectively other arm (2).

11. Appliance (1) according to one of the preceding claims, **characterized in that** at least one of the two arms (2, 3) is provided with bristles (13) projecting in the direction of the other arm (2, 3).

12. Appliance (1) according to one of the preceding claims, **characterized in that** at least one lateral surface (6, 7) of one of the two arms (2, 3) can be heated, it being possible for the hair to be drawn over this lateral surface.

13. Appliance (1) according to one of the preceding claims, **characterized in that** at least one lateral surface (6, 7) of one of the two arms (2, 3) is provided with ribs (14), it being possible for the hair to be drawn over this lateral surface.

14. Device for discharging hair-treatment composition for an appliance (1) for treating hair, the appliance having two elongate arms (2, 3) which can be moved in relation to one another and between which, in an open state, the hair can be positioned and, in a closed state, the hair can be drawn through under the action of steam, it being the case that the hair-treatment composition can be activated, in particular liquefied, by the generated steam, and that the hair-treatment composition is contained in dry or dried form in the device.

15. Device according to Claim 14, **characterized by** the features of the characterizing parts of at least one of Claims 4 to 8.

## Revendications

1. Appareil (1) pour le traitement des cheveux comprenant deux bras longitudinaux (2, 3) mobiles l'un par rapport à l'autre, entre lesquels les cheveux peuvent être introduits dans l'état ouvert et peuvent être tirés dans l'état fermé, et comprenant également un système pour produire de la vapeur qui peut être introduit entre les deux bras (2, 3), un dispositif étant prévu avec lequel un moyen de traitement des cheveux peut être introduit entre les deux bras (2, 3), le dispositif étant disposé de telle sorte que le moyen de traitement des cheveux puisse être sollicité et actionné dans le dispositif par la vapeur produite, et de ce fait le moyen de traitement des cheveux pouvant être introduit entre les deux bras (2, 3) lors du retrait ou du traitement des cheveux, le moyen de traitement des cheveux étant contenu sous forme sèche ou séchée dans le dispositif.

2. Appareil (1) selon la revendication 1, **caractérisé en ce que** le moyen de traitement des cheveux peut être liquéfié par la vapeur produite.

3. Appareil (1) selon l'une quelconque des revendications précédentes, **caractérisé en ce que** le dispositif peut être installé dans l'un des deux bras (3), notamment du côté du bras (3) tourné vers les cheveux.

4. Appareil (1) selon l'une quelconque des revendications précédentes, **caractérisé en ce que** le dispositif est prévu pour stocker le moyen de traitement des cheveux.

5. Appareil (1) selon l'une quelconque des revendications précédentes, **caractérisé en ce que** le dispositif présente un coussin de type tissu (11), dans lequel est contenu le moyen de traitement des cheveux.

6. Appareil (1) selon l'une quelconque des revendications précédentes, **caractérisé en ce que** le dispositif présente un matériau en feutre, notamment une ou plusieurs couches de feutre reliées les unes aux autres.

7. Appareil (1) selon l'une quelconque des revendications précédentes, **caractérisé en ce que** le dispositif présente un dispositif remplaçable pour recevoir le moyen de traitement des cheveux.

8. Appareil (1) selon l'une quelconque des revendications précédentes, **caractérisé en ce que** le moyen de traitement des cheveux présente un dérivé protéinique, notamment un hydrolysat de protéine et/ou une polyvinylpyrolydone et/ou du panthénol.

9. Appareil (1) selon l'une quelconque des revendications précédentes, **caractérisé en ce que** le dispositif présente un chauffage (10) et une chambre (9) pour recevoir un liquide, notamment pour stocker de l'eau.

10. Appareil (1) selon l'une quelconque des revendications précédentes, **caractérisé en ce que** le dispositif est installé dans un bras (3) selon la revendication 3 et le système est installé dans l'autre bras (2) à cet effet.

11. Appareil (1) selon l'une quelconque des revendications précédentes, **caractérisé en ce que** l'on pourvoit au moins l'un des deux bras (2, 3) de brosses (13) saillant dans la direction de l'autre bras (2, 3).

12. Appareil (1) selon l'une quelconque des revendications précédentes, **caractérisé en ce qu'**au moins une surface d'enveloppe (6, 7) de l'un des deux bras (2, 3) sur laquelle les cheveux peuvent être tirés, peut être chauffée.

13. Appareil (1) selon l'une quelconque des revendications précédentes, **caractérisé en ce qu'**au moins une surface d'enveloppe (6, 7) de l'un des deux bras (2, 3) sur laquelle les cheveux peuvent être tirés, est pourvue de nervures (14).

14. Dispositif pour fournir un moyen de traitement des cheveux pour un appareil (1) pour le traitement des cheveux comprenant deux bras longitudinaux (2, 3) mobiles l'un par rapport à l'autre, entre lesquels les cheveux peuvent être introduits dans l'état ouvert et peuvent être tirés dans l'état fermé, le moyen de traitement des cheveux pouvant être activé par la vapeur produite, notamment pouvant être liquéfié, et le moyen de traitement des cheveux étant contenu sous forme sèche ou séchée dans le dispositif.

15. Dispositif selon la revendication 14, **caractérisé par** les caractéristiques de la partie caractérisante d'au moins l'une des revendications 4 à 8.
